# EUROPÄISCHE PATENTSCHRIFT

(11) **EP 0 198 148 B1**
(45) Veröffentlichungstag und Bekanntmachung des Hinweises auf die Patenterteilung: **05.02.1992**
(21) Anmeldenummer: 86100004.0
(22) Anmeldetag: 02.01.1986
(51) Int. Cl.: D03D 49/28, D03D 49/24

(54) **Einrichtung zur Schützenschussabfertigung an einer Webmaschine**
Shuttle insertion device for a loom
Dispositif pour l'insertion de la navette dans un métier à tisser

(30) Priorität: 13.04.1985 CH 1565/85
(43) Veröffentlichungstag der Anmeldung: 22.10.1986
(73) Patentinhaber: Müller-Haas, Albert, CH-9438 Lüchingen (CH)
(72) Erfinder: Müller-Haas, Albert, CH-9438 Lüchingen (CH)
(74) Vertreter: EGLI-EUROPEAN PATENT ATTORNEYS

(56) Entgegenhaltungen:
- AT-B- 74 443
- CH-A- 580 696
- GB-A- 226 341

## Beschreibung

Die Erfindung betrifft eine Einrichtung für die Schützschussabfertigung an einer mechanischen Webmaschine mit einem Schützenschläger der auf einem zwischen zwei Sperrhebeln angeordneten Abrollschuh abgestützt und über einen Kniehebel aus Kurbel und Pleuel sowie ein Zugmittel mit einem Antreib (Kraftquelle) verbunden ist.

Aus der GB-A 226 341 ist beispielsweise eine Einrichtung der o.g. Art bekannt, bei der ein Schlagarm durch einen mechanischen Antrieb in Bewegung versetzt wird. Hierzu liegt einer Rolle ein Schlagarm auf, der mit einem Auflaufkurvenstück verbunden ist. Dieses Auflaufkurvenstück kann von einer an einem Unterwellenrad befestigten Schlagrollen angegriffen und überrollt werden. Dadurch bewegt sich der Schlagarm nach unten, wobei die Rolle des Schützenschlägers mitgenommen wird und der Schützenschläger um ein Drehgelenk dreht. Dabei beaufschlagt der Schützenschläger andernends des Drehgelenks den Schützen und treibt ihn durch die Webmaschine. Diese Einrichtung hat den Nachteil, dass eine direkte Übertragung der Bewegung des Schlagarms auf den Schützenschläger stattfindet, so dass seine Beschleunigung linear erfolgt. Gewünscht ist aber eine kurvenförmige Beschleunigung, wobei die Beschleunigung nach einem langsamen Beginn rasch ansteigt.

Eine derartige Beschleunigung wird beispielsweise durch eine Einrichtung nach der CH-A 580 696 erreicht. Allerdings geschieht dort der Schützenantrieb auf elektro-magnetischem Wege. Über diesen Schützenantrieb wird ein Kurbel-Pleuel-Gelenkgestänge betätigt, durch welches dem Schützenschlager eine beschleunigte Bewegung erteilt wird. Dieser ungefederte Webschützenantrieb erfüllt im wesentlichen die Erwartungen, jedoch hat sich in der Praxis gezeigt, dass seine Anwendbarkeit begrenzt ist. Dies insbesondere deshalb, weil der für den Schützenantrieb verwendete Elektromagnet schnell aufeinanderfolgenden Schusseintragungen nicht zu folgen vermag. Zudem ist auch diese durch diese Einrichtung erreichte Beschleunigungskurve noch nicht ideal.

Aufgabe der vorliegenden Erfindung ist, eine ungefederte, zwangsläufige Beschleunigung des Schützenschlägers zu optimieren.

Zur Lösung dieser Aufgabe. Wird die Vorrichtung gemäß Anspruch 1 angegeben.

Hierdurch kann die Bewegung des Abrollschuhs und damit auch die Schlagbewegung des Schützenschlägers beeinflusst werden, so dass eine Annäherung der tatsächlichen Beschleunigungskurve an eine gewünschte Idealkurve erreicht wird. Wird beispielsweise die Lagerstelle des Sperrhebels am Support gegenüber der Kopplungsstelle am Abrollschuh in Ausgangsstellung des Schützenschlägers höher angesetzt, so vollzieht der Abrollschuh bei einer Schlagbewegung eine etwas kreisende Bewegung, wodurch der Abrollschuh nach aussen gezogen wird. Hierdurch findet ein geringfügiger Versatz der Längsachse des Schützenschlägers statt, wodurch die Abweichung der Beschleunigung von einer gewünschten Idealkurve weitgehend aufgehoben wird.

Eine weitere Verbesserung der Einrichtung ist darin zu sehen, dass das Zugmittel mit einem Schlagarm verbunden ist, dessen Bewegung von einem Puffer und einer Begrenzungsvorrichtung begrenzt wird. Der Schlagarm besitzt ein ansich bekanntes Auflaufkurvenstück, welches von einer Schlagrolle an einem Unterwellenrad überrollbar ist. Durch diese beidseitige Begrenzung des Schlagarmes wird ein Nachfedern des Schlagarmes in seinen jeweiligen Endlagen vermieden, so dass die Webmaschine ruhiger betrieben werden kann.

Die Erfindung ist in der Zeichnung in einem Ausführungsbeispiel dargestellt und wird nachfolgende beschrieben. Es zeigen:
- Figur 1: eine Seitenansicht eines erfindungsgemässen Webschützenantriebes,
- Figur 2: eine Seitenansicht der Kraftquelle und die Uebertragungsglieder zur Uebertragung der Kraft auf den Webschützenantrieb nach Figur 1,
- Figur 3: ein Diagramm mit zwei Kurven, welche die Schützenschussbeschleunigung über der Bewegung der Kurbel des Webschützenantriebes zeigt,
- Figur 4: eine schematische Darstellung der Erzeugung der Schützenschussbeschleunigung und
- Figur 5: einen schematischen Vergleich der Krafteinsparung zwischen einem Webschützenantrieb mit einer kontinuierlich zunehmenden Kraft und einem Webschützenantieb mit einer plötzlich aufzuwendenden Kraft.

Der in Figur 1 und 2 dargestellte Webschützenantrieb ist beispielsweise auf der rechten Webmaschinenseite angeordnet. An einem rotierenden Unterwellenrad h der Webmaschine ist eine Schlagrolle f befestigt. Mit d ist ein Schlagarm bezeichnet, mit welchem ein Auflaufkurvenstück e verbunden ist.

An einem Schützenschläger i ist ein aus einer Kurbel a und einem Pleuel b gebildetes Gelenkgestänge angelenkt. An der Kurbel a ist ein kreissegmentartiger Teil c befestigt, über den sich ein unelastisches, flexibles Zugmittel g, z.B. ein Stahldrahtseil, legt. Das Zugmittel g ist an seinem einen Ende mit einem Zugmittel-Haltekloben k am kreissegmentartigen Teil c und an seinem anderen Ende mit einem Zugmittel Haltekloben l am Schlagarm d befestigt.

Mit x und y sind Gelenke des Gelenkgestänges a, b bezeichnet.

Der Schützenschläger i ist an seinem unteren Ende mit einem Abrollschuh m verbunden, dessen Krümmungsradius im Zentrum des Berührungspunktes des Schützen mit dem Picker, z.B. zirka 800 mm betragen kann. Der Abrollschuh m wird mittels zweier Sperrhebel n an einem horizontalen Ausweichen gehindert. Einerseits sind die Hebel n an einem Support m1 ortsfest, jedoch drehbar gelagert und andererseits mit dem dem einen Ende n1 des Abrollschuhs m beweglich gekuppelt.

Wird nun die Lagerstelle der Sperrhebel n am Support m1 gegenüber der in Ausgangsstellung sich befindenden Kopplungsstelle n1 am Abrollschuh m entsprechend höher gesetzt, wird der Abrollschuh m durch die kreisende Bewegung am Anfang der Schlagbewegung etwas nach aussen - in Fig. 1 nach rechts - gesteuert, wodurch die Abweichung der Beschleunigung, siehe die gestrichelte Kurve in Fig. 3, gegenüber der ausgezogenen Kurve mit konstanter Beschleunigungskraft weitgehend aufgehoben wird.

Die Kurbel a in Fig. 1 wird durch eine Rückzugfederung q jeweils wieder in ihre Ausgangslage zurückgezogen und zugleich durch einen Niederhalteriemen r in der ausgestreckten Lage mit dem Pleuel b gehalten.

Der Schläger i wird durch eine nicht dargestellte Schlägeraufhaltung aufgehalten. Die Bewegungsbegrenzung des Schlagarmes d übernimmt ein Puffer t, z.B. aus Holz, der seinerseits mit einer Lasche u mit dem Webmaschinengestell verbunden ist. Mit s ist eine Begrenzungsvorrichtung bezeichnet, welche die Rückzugbewegung des Schlagarmes d in die Ausgangslage begrenzt.

Die Rückzugbewegung des Schlagarmes d übernimmt eine Zugfeder w,die am Schlagarm d beim Punkt w1 angelenkt ist.

Fig. 3 zeigt den Bewegungsablauf für eine in Fig. 4 dargestellte gleichförmige Kurbelbewegung eines Gestänges aus einer Kurbel a und einem Pleuel b mit der daraus abgeleiteten gleichförmig beschleunigten Bewegung des Schützenschlägers i längs der Linie A-E. Die gestrichelte Kurve zeigt die Schützenschussbeschleunigung bei gleichförmiger Bewegung und die ausgezogene Kurve die Schützenschussbeschleunigung mit konstanter Beschleunigungskraft. Die mit dem beschriebenen Webschützenantrieb erreichbare Schützenschussbeschleunigung kann weitgehend der idealen, ausgezogenen Beschleunigungskurve angenähert werden.

Fig. 5 zeigt den Energieaufwand beim beschriebenen Webschützenantrieb (gestrichelte Fläche) und bei einem Webschützenantrieb mit einer plötzlich aufzuwendenden Kraft. In letzterem Fall ist diese Kraft BK über den ganzen Schlagweg SW aufzubringen, während beim beschriebenen Webschützenantrieb eine grössere Endkraft KK bei geringerem Energieaufwand erreicht werden kann.

Die Senkrechte KK entspricht dem effektiven Kraftanstieg bei 45 Grad Kurbeldrehung, siehe Fig. 4. Gegenüber der Senkrechten BK beträgt KK das 1,4-fache von BK, wobei eine 1,4-fache Schützengeschwindigkeit erreicht wird, was eine Steigerung der Webleistung zur Folge hat.

Das kontinuierliche, von Null in A bis Z erfolgende Ansteigen des Kraftaufwandes ist eine Folge des rechtwinklig zur Schussrichtung verlaufenden Antriebskraft in gestrichelter Pfeilrichtung des Schlagarmes d, siehe Fig. 2, und der dadurch erreichten Aufteilung des Schlagkraftaufwandes in Seitenkräfte.

Witterung- z.B. Luftfeuchtigkeitsänderungen können dem beschriebenen ungefederten Webschützenschlag nicht beeinflussen. Durch Wahl des Längenverhältnisses zwischen der Kurbel a und dem Pleuel b und durch die Art, wie die Kurbel a betätigt und in welcher Hebellänge sie angegriffen wird, können die Kraftverhältnisse beeinflusst werden.

## Patentansprüche

1. Einrichtung für die Schützenschuss-Abfertigung an einer mit einem Schützenschläger versehenen Webmaschine, bei welcher der Schützenschläger (i) einerseits über ein angelenktes Pleuel (b), eine Kurbel (a), ein Zugmittel (g) und einen Schlagarm (d) mit einer als Unterwellenrad (h) ausgebildeten Kraftquelle verbunden und andererseits mit einem zwischen zwei Sperrhebeln (n) angeordneten Abrollschuh (m) wirkverbunden ist, wobei die beiden Sperrhebel (n) jeweils mit dem einen Ende über eine Kopplungsstelle (n1) am Abrollschuh (m) und mit dem anderen Ende ortsfest an einem Support (m1) gelagert sind, dadurch gekennzeichnet, dass die beiden Sperrhebel (n) derart an dem Support (m1) angeordnet und gelagert sind, dass in der Ausgangsstellung und in Richtung des Schützenschlägers (i) gesehen die ortsfeste Lagerung am Support (m1) gegenüber der am Abrollschuh (m) vorgesehenen Kopplungsstelle (n1) höhenversetzt ist.

2. Einrichtung nach Anspruch 1, dadurch gekennzeichnet, dass der Schlagarm (d) in an sich bekannter Weise mit einem Auflaufkurvenstück (e) versehen ist, welches für die Übertragung der Bewegung auf den Schlagarm (d) von einer mit dem Unterwellenrad (h) in Wirkverbindung stehenden Schlagrolle (f) überrollbar ist, wobei die Bewegung des Schlagarms (d) durch eine Begrenzungsvorrichtung (s) sowie durch einen Puffer (t) begrenzt ist.

## Claims

1. Device for the shuttle weft dispatch on a weaving machine provided with a shuttle picker, in which the shuttle picker (i) is connected, on the one hand, by way of an articulated connecting rod (b), a crank (a), a tensioning means (g) and a picking arm (d), with a power source formed as an under-shaft wheel (h) and, on the other hand, is operatively connected with a roll-off shoe (m) arranged between two catch levers (n), with the two catch levers (n) being mounted, in each case, with the one end via a coupling point (n1) on the roll-off shoe (m) and with the other end in a fixed manner on a support (m1), characterised in that the two catch levers (n) are arranged and mounted on the support (m1) in such a way that in the starting position and viewed in the direction of the shuttle picker (i) the fixed mounting on the support (m1) is vertically offset in relation to the coupling point (n1) provided on the roll-off shoe (m).

2. Device according to claim 1, characterised in that the picking arm (d) is provided in a manner known per se with a run-on curved piece (e) over which, for the transmission of movement to the picking arm (d), there can roll a picking roller (f) which is operatively connected with the under-shaft wheel (h), the movement of the picking arm (d) being limited by a limiting arrangement (s) and also by means of a buffer (t).

## Revendications

1. Dispositif pour l'insertion de la navette dans un métier à tisser muni d'un chasse-navette, dans lequel le chasse-navette (i) est relié d'une part à une source de force constituée sous forme d'une roue d'arbre inférieur (h) par l'intermédiaire d'une bielle articulée (b), d'une manivelle (a), d'un moyen de traction (g) et d'un bras de chaise (d) et qui est relié d'autre part, de façon fonctionnelle avec un patin de roulement (m) disposé entre deux leviers d'arrêt (n), les deux leviers d'arrêt (n) étant montés respectivement par une extrémité sur le patin de roulement (m) par l'intermédiaire d'un point d'accouplement (n1) et par leur autre extrémité de façon fixe sur un support (m1), caractérisé en ce que les deux leviers d'arrêt (n) sont disposés et montés sur le support (m1) de manière que dans la position de départ et vu en direction du chasse-navette (i), le montage fixe sur le support (m1) est déplacé en hauteur par rapport au point d'accouplement (n1) prévu sur le patin de roulement (m).

2. Dispositif selon la revendication 1, caractérisé en ce que le bras de chasse (d) est muni d'une manière connue en soi d'un élément à came (e) sur lequel peut rouler un galet de chasse (f) qui est en liaison fonctionnelle avec la roue d'arbre inférieur (h) pour la transmission du mouvement au bras de chasse (d), le mouvement du bras de chasse (d) étant limité par un dispositif de limitation (s) ainsi que par un butoir (t).
